# DEMANDE DE BREVET EUROPEEN

(11) **EP 0 233 829 A2**
(43) Date de publication de la demande: **26.08.1987**
(21) Numéro de dépôt: 87420045.4
(22) Date de dépôt: 16.02.1987
(51) Int. Cl.: A63F 1/14

(54) **Appareil perfectionné et ses moyens de mise en oeuvre pour la distribution de cartes à jouer et/ou de cartes accessoires d'un jeu de société**

(30) Priorité: 17.02.1986 FR 8602523
(71) Demandeur: Boyer, Roger, F-42170 Saint Just Saint Rambert (FR)
(72) Inventeur: Boyer, Roger, F-42170 Saint Just Saint Rambert (FR)
(74) Mandataire: Dupuis, François

(57) **Abrégé**

L'appareil comprend dans le magasin de stockage des cartes (MS) un lecteur optique (86) de cartes, ledit magasin étant disposé audessus d'un ensemble d'entrainement des cartes constitué par un tapis roulant (47); lesdites cartes sont évacuées une à une après lecture optique vers un mécanisme (63) de distribution des cartes disposées selon une orientation préétablie, en fonction de l'identification de la carte, et vérification de son affectation donnée par la carte programme, pour venir en correspondance par articulation avec un ensemble de goulottes (18-19-20-21) de distribution des 1 cartes profilées autorisant le rangement des cartes dans une cassette réceptacle (CR) compartimentée disposée dans la partie inférieure avant de l'appareil; ledit mécanisme de distribution des cartes à la sortie du magasin de stockage est agencé pour permettre une évacuation accélérée de la carte à la sortie du magasin de stockage.

## Description

L'invention a pour objet un appareil perfectionné et ses moyens de mise en oeuvre pour la distribution de cartes à jouer et/ou de cartes accessoires d'un jeu de société.

L'invention se rattache au secteur technique des accessoires de jeux. Il est bien connu dans les tournois de bridge ou autres jeux de cartes similaires, belote, tarot, de distribuer une même donne à plusieurs équipes différentes afin de comparer les résultats obtenus par chacune en'fin de jeu et également par rapport à la meilleure solution susceptible de résoudre le problème par la donne distribuée. Il est également courant dans les jeux de bridge de se référer à une donne caractéristique dans tel ou tel tournoi. Pour éviter des temps de manipulation relativement longs dus aux recherches pour affecter telle carte à tel joueur, on a proposé de par le passé des appareils suceptibles d'assurer une distribution automatique des cartes à partir d'une carte donne à valeur déterminée ou selon une distribution aléatoire.

On connaît par exemple un appareil décrit dans le Brevet français 2.109.213 qui prévoit l'utilisation d'une carte programme agencée avec 52 zones différentes correspondant au nombre de cartes d'un jeu de bridge. Dans ce cas, les cartes sont disposées dans-un magasin puis -entr-aînées une à une sur un élément support de la carte programme. Cet élément support présente une structure particulière magnétique pour permettre par comparaison l'identification de la carte. Celle-ci étant reconnue, elle est évacuée vers un organe répartiteur comprenant une pluralité de volets pivotants commandés indépendamment par électro-aimants associés à l'identification de chaque carte pour permettre l'affectation de la carte identifiée dans l'un des compartiments.

Un tel appareil est de structure complexe, due à la conception même de la carte pilote.

La distribution de la carte est effectuée en trois étapes : évacuation du magasin par un système de tapis roulant, lecture sur un support sur lequel a été disposée préalablement la carte pilote, puis éjection dans un compartiment. La carte pilote est par ailleurs assez complexe dans sa conception ainsi que le support de lecture de cartes.

On connaît aussi le Brevet FR 2.540.737. Dans ce cas, l'appareil comprend un moyen d'entraînement en rotation pas à pas du réceptacle pour distribuer les cartes une à une selon une direction choisie. L'inconvénient de cet appareil réside dans _{'}la lenteur de son fonctionnement puisque il y a lieu d'attendre à chaque fois le temps de rotation du réceptacle pour une direction donnée avant que la lecture de la carte suivante s'effectue. Le temps d'intervention est donc considérable puisqu'il faut distribuer 52 cartes si l'on se réfère à un jeu de bridge par exemple.

On connaît de nombreux autres appareils de distribution automatique de cartes faisant référence à une carte pilote ou carte programme sur laquelle a été inscrite ou enregistrée une donne de jeu à réaliser, les cartes à jouer étant agencées avec un code particulier susceptible d'être lu pour être comparé à la carte pilote en vue de son affectation à tel ou tel joueur. On fait référence par exemple aux appareils décrits dans les Brevets US 3.312.473, US 2.051.615, FR 1.533.312.

Le but recherché selon l'invention, le concept de base de distribution de cartes à partir d'une donne prédéterminée étant connu, était de mettre au point un appareil perfectionné susceptible d'assurer en un temps extrêmement rapide et court, la distribution de 52 cartes de bridge selon une distribution prédéterminée ou aléatoire.

Un autre but de l'appareil était de trouver un moyen permettant l'éjection des cartes dans un élément support formant magasin susceptible d'être transporté en toute sécurité et garantie d'inviolabilité.

Les buts sont atteints par l'appareil perfectionné, objet de la présente invention puisque selon les essais effectués, la distribution des 52 cartes s'effectue en 30 secondes environ, les cartes étant affectées à chaque joueur EST, OUEST, NORD, SUD, dans une cassette garantissant l'authenticité de la distribution. En outre, l'appareil perfectionné selon l'invention est établi avec un affichage identifiant le joueur donneur, un affichage identifiant si une équipe est en position dite "vulnérable", et un affichage de la donne effectuée. L'appareil ainsi réalisé est par ailleurs d'une conception simple et d'un coût de revient réduit.

Selon une première caractéristique de, l'invention, ledit appareil comprend, dans le magasin de stockage des cartes (MS) un lecteur optique de cartes, ledit magasin étant disposé au dessus d'un ensemble d'entraînement des cartes constitué par un tapis roulant, lesdits cartes étant évacuées une à une après lecture optique vers un mécanisme de distribution des cartes disposées selon une orientation préétablie, en fonction de l'identification de la carte et vérification de son affectation donnée par la carte programme, pour venir en correspondance par articulation avec un ensemble de goulottes profilées de distribution des cartes autorisant le rangement des cartes dans une cassette réceptacle compartimentée disposée dans la partie inférieure avant de l'appareil ; ledit mécanisme de distribution des cartes à la sortie du magasin de stockage étant agencé pour permettre une évacuation accélérée de la carte à la sortie du magasin de stockage.

Ces caractéristiques et d'autres encore ressortiront de la suite de la description.

Pour fixer l'objet de l'invention aux figures des dessins annexés où :
La figure 1 est une vue en perspective de l'appareil selon l'invention, en ayant illustré la carte à mémoire sur laquelle les donnes ont été enregistrées, ainsi que la cassette réceptacle des cartes distribuées.
La figure 2 est une vue de dessus de la cassette réceptacle des cartes distribuées avec son couvercle.
La figure 3 est une vue en coupe longitudinale selon la ligne I-I de la cassette, avec son couvercle selon la figure 2.
La figure 4 est une vue en coupe transversale selon la ligne II-II de la figure 2.
La figure 5 est une vue en coupe longitudinale de l'appareil selon la figure 1.
La figure 6 est une vue de détail à grande échelle illustrant le magasin de stockage des cartes ainsi que les moyens de prélèvement et de distribution des cartes.
La figure 7 est une vue de dessus de la partie de l'appareil-illustré figure 6, selon-la ligne A-A.
La figure 8 est une vue de face du-mécanisme de distribution et d'éjection des cartes selon la flèche F de la figure 6.
La figure 9 est une vue de dessus selon la ligne B-B de la figure 5 illustrant les compartiments de distribution des cartes dans une cassette de rangement.
La figure 10 est une vue en coupe du mécanisme d'entraînement selon la ligne C-C de la figure 6.
La figure 11 est une vue illustrant le détail du verrouillage de la cassette de l'appareil.

Afin de rendre plus concret l'objet de l'invention, on le décrit maintenant d'une manière non limitative illustrée aux figures des dessins.

L'appareil est conçu pour permettre une lecture de cartes à jouer et leur distribution aux joueurs en fonction d'une programmation préétablie inscrite ou mise en mémoire dans une carte programme. La carte programme comprend une mémoire dans laquelle est enregistrée une pluralité de données caractéristiques réalisées dans un tournoi ou correspondant à un problème posé dans le cadre de l'apprentissage du jeu.

Dans l'exemple du jeu de bridge, une codification est donnée pour identifier les joueurs en NORD, EST, OUEST, SUD, par exemple avec les lettres N, E, 0, S. Les couleurs des cartes sont identifiées par le code T pour trèfle, K pour carreau, C pour coeur et P pour pique. Il en est de même pour les cartes de l'AS, ROI, DAME... quatre, trois, deux, par des chiffres qui peuvent être par exemple de AS : A, Roi : R, Dame : D, Valet : V, 10 : 10, 8 : 8... 2 : 2.

La carte programme comprend ainsi des groupes d'informations comprenant chacun la couleur de la carte, la valeur de la carte et l'identification du receveur. On peut avoir par exemple la codification P, A, S (Pique, As, Sud).

Parallèlement les cartes à jouer comprennent par exemple sur leur face de lecture une codification particulière d'identification complémentaire à celle établie sur la carte programme disposée de manière à être lue lors de son positionnement dans l'appareil distributeur.

Cette codification peut être établie sur la face par un code à barre par exemple.

L'appareil est agencé intérieurement pour recevoir le magasin de stockage des cartes a jouer, les moyens de lecture des cartes, un support-carte donne comprenant l'enregistrement d'une pluralité de données préenregistrées, les moyens pour permettre l'avancement des cartes une à une et après lecture, leur distribution et évacuation dans des goulottes de répartition afin de les disposer dans une cassette réceptacle à plusieurs compartiments. L'appareil comprend en outre des éléments supports de toute la partie électronique et moteur pour permettre le bon fonctionnement de l'appareil, ainsi qu'un certain nombre de moyens assurant l'affichage de la donne à effectuer et aux informations complémentaires.

L'appareil comprend une ossature portante (1) avec notamment deux flasques latéraux profilés (2 - 3) de grande longueur et de hauteur progressive conférant ainsi la physionomie de l'appareil et définissant un plan oblique (4) à partir duquel sont données toutes les informations de commande de l'appareil et sur lequel apparaît le magasin de stockage MS des cartes à jouer. Un couvercle de protection rapporté (5) est disposé entre lesdits flasques. On voit ainsi en se référant à la figure 1 que l'appareil comprend depuis sa partie haute tout d'abord un axe entretoise (7) formant poignée de préhension, puis un évidement dans le dit couvercle correspondant à l'emplacement du magasin (MS), puis sensiblement plus bas un moyen (8) autorisant l'insertion de la broche de la carte mémoire (CS). Celle-ci est amovible et peut ainsi être modifiée à volonté. Sous l'emplacement de la carte donne sont prévus, dans un ordre non restrictif, un premier groupe de 4-voyants (9) correspondant à l'identification des joueurs à savoir NORD, EST, SUD, OUEST, puis un second groupe de trois voyants (10) pour d'autres informations, puis un compteur (11) permettant de programmer le numéro de la donne à joueur, un premier contact (12) indiquant si la distribution des cartes est aléatoire ou régulière, et un second contact' (13) indiquant si la donne affectée est à enregistrer. Ainsi qu'il apparaît à la figure 5, la carte mémoire (C) est maintenue et guidée en position par des profilés en L (l4) ; l'ensemble des pièces électriques ou électroniques et disposé sur une plaque d'appui (15) fixée par l'intermédiaire des portées d'espacement (16) au couvercle supérieur (17), celui-ci étant rapporté et fixé sur les flasques latéraux de l'appareil.

Par ailleurs, il est prévu dans la partie supérieure de l'appareil des goulottes de distribution de cartes profilées et disposées deux à deux et référencées par (18-19) d'une part, et (20-21) d'autre part. En se référant aux figures 5 et 9, les goulottes sont fixées en (22) sur les flasques latéraux de l'appareil. Elles sont de longueur différentes et sont disposées en inclinaison par groupe de deux, mais selon une inclinaison différente de manière à permettre la distribution des cartes à jouer dans une cassette (CR) réceptacle à compartiment des cartes à jouer par lot, illustrée aux figures 1, 2, 3 et.4. Ainsi les goulottes sont orientées de telle manière que chacune débouche au dessus de l'un des compartiments (23-24-25-26) de la cassette afin de les remplir de cartes à jouer. La figure 9 montre que les 4 goulottes disposées dans la largeur de l'appareil présentent en superposition, une zone commune (z) située dans la zone médiane longitudinale de l'appareil, les goulottes se prolongeant par alternance vers chaque côté de l'appareil. En outre, il apparait que l'une des bordures longitudinales de chaque goulotte s'aligne le long du flasque latéral de l'appareil tandis que l'autre bordure est à plan incliné définissant une réduction de la largeur des goulottes en partie arrière pour correspondre sensiblement à la largeur des compartiments de la cassette réceptacle permettant.ainsi un positionnement approprié des cartes.

Par ailleurs, il est prévu des entretoises transversales (27-28-29) dans la partie inférieure de l'appareil, l'entretoise (27) étant placées à l'avant, l'entretoise (28) étant située sensiblement à l'extrémité des goulottes les plus avan- cees, et l'entretoise (29) à l'extrémité des goulottes les moins avancées.

D'autre part et selon une disposition particulièrement importante de l'invention, les cartes à jouer sont disposées dans une cassette réceptacle (CR) compartimentée et amovible.

Cette cassette est engagée par coulissement dans une glissière (30) établie par les profils inférieur en L de l'appareil autorisant ainsi son positionnement en vue de la réception des cartes à jouer. La cassette comprend les compartiments (23-24-25-26) de réception des cartes. Entre les compartiments est prévue une nervure (88) de renforcement disposée dans le plan médian longitudinal de la cassette. Cette nervure est aménagée avec deux évidements profilés (31-32) orienté en sens opposé avec un profil en forme de rampe (31-1) (32-1) autorisant l'insertion d'un moyen de verrouillage disposé sur le couvercle de la cassette. En outre il est prévu sur les extrémités transversales de la cassette (CR) des bordures de renforcements (33)-(34) définissant trois zones distinctes [(33-1)(33-2)(33-3)] et [(34-1)(34-2)(34-3)]. Une ouverture (33-4)(34-4) oblongue est réalisée dans les bordures centrales (33-2)(34-2) et permet ainsi l'engagement d'un moyen de verrouillage disposé par exemple sur l'entretoise transversale (29) afin de bloquer en position la cassette lorsque celle-ci est engagée dans l'appareil.

Pour faciliter la prise des cartes, la partie centrale de chaque compartiment est évidée en débouchant sur les bordures transversales des cassettes entre la bordure médiane et la bordure d'extrémité. Il y a lieu de noter que le profil des bordures d'extrémités est établi avec une face arrondie pour faciliter l'introduction d'un couvercle de protection (35) et de verrouillage. Ce couvercle comprend ainsi des ailes profilées extérieures (35-1) susceptibles de s'engager sous la cassette réceptacle. Il est prévu également des languettes (35-2) découpées et disposées en opposition dans la partie centrale et médiane du couvercle de manière à venir coopérer avec les évidements profilés (31)(32) réalisés sur la nervure centrale de la cassette. Par déformation élastique, ces languettes s'ajustent dans lesdits évidements assurant ainsi un verrouillage de la cassette et garantissant son inviolabilité. Des découpes oblongues (36) sont réalisées sur le couvercle permettant de visualiser chaque compartiment. La cassette ainsi -réalisée, une fois remplie et le couvercle positionné, est aisément transportable et peut faire l'objet d'échanges par exemple.

Selon un avantage particulier de l'appareil, la cassette est introduite sans son couvercle dans l'appareil. Il est prévu sur l'entretoise transversale (29) rapportée et fixée de toute manière appropriées un doigt (37) escamotable soumis à l'action.d'un moyen élastique (38). Ce doigt présente un profil pente formant came susceptible de coopérer avec le profil pente complémentaire formé sur.les bordures transversales médianes (33-2) (34-2) de la cassette.

Dans ces conditions, au moment de l'engagement de la cassette, en fin de course, celle-ci vient en contact avec ledit doigt. Sous l'effet de poussée et des mouvements des rampes entre elles, le doigt s'escamote dans un premier temps, puis lors de l'engagement maximum de la cassette, il tombe dans l'ouverture oblongue (33.4 - 34.4) ménagée sur la bordure de la cassette bloquant ainsi en position celle-ci. Les cartes à jouer peuvent alors être distribuées dans les compartiments. Pour permettre l'enlèvement de la cassette une fois remplie, il faut nécessairemnet engager le couvercle de protection (35) sur la cassette en l'introduisant dans l'espace restant sous l'appareil. Le couvercle s'ajuste ainsi sur la cassette. L'extrémité avant du couvercle va alors venir en contact avec le profil penté du doigt (37) et provoquer ainsi son enlèvement à l'encontre de son ressort de rappel, en déverouillant la cassette. On peut alors facilement la sortir de l'appareil.

Il est prévu des moyens électriques (39) confirmant le verrouillage de la cassette et permettant ainsi à l'appareil de fonctionner.

Par ailleurs, on a schématisé à la figure 5 un plan support (40), des moyens électriques et électroniques pris dans leur ensemble en (41) nécessaires au fonctionnement de l'appareil, ainsi que le plan support (42) du transformateur (43) de puissance.Il convient maintenant de décrire le mécanisme et les dispositions se rapportant au stockage des cartes avant distribution et aux moyens permettant celle-ci. Le mécanisme est disposé dans la partie supérieure arrière de l'appareil, en se référant aux figures 6, 7, 8, 10. Une ossature profilée (44) de soutien des différents moyens comprend elle-même deux parois latérales (45-46) avec des ailes équerrées [(45-1)(45-2)] [(46-1) (46-2)] fixées sur les flasques latéraux de l'appareil. Entre lesdites parois est monté un dispositif d'entraînement des cartes constitué par un tapis roulant (47) monté entre deux bobines (48-49), un plan d'appui (56) étant prévu pour le passage du brin supérieur du tapis. Un moteur (50) de 24 volts est disposé sous le tapis roulant et à l'aide d'un mécanisme à pignons (51)(52)(53)(54) transmet le mouvement de rotation et d'avancement du tapis roulant. Un premier engrènement est assuré par le pignon (51) monté en bout de l'arbre moteur et un pignon (52) de renvoi monté sur un axe (55). Un second engrènement est prévu à partir d'un second pignon (53) monté également sur l'axe (55) pour la commande du pignon (54) monté sur l'axe d'entraînement de la bobine (48) de commande d'avancement du tapis.

Selon une autre disposition, la partie supérieure de l'ossature (44) définit le magasin (MS) de stockage des cartes, se situant au dessus du brin supérieur du tapis d'enroulement. Ce magasin est défini par les parois latérales de l'ossature (44) mais également avec une paroi transversale avant (57), verticale par rapport au tapis et laissant un-intervalle pour le passage d'une carte à jouer. Il est prévu à l'arrière du magasin un plan d'appui (85) situé dans un plan sensiblement plus haut que le brin supérieur du tapis et permettant l'appui de l'extrémité arrière des cartes à jouer. Selon cette disposition, on comprend que les cartes sont seulement en appui sur le tapis par leur partie avant de sorte que le tapis est moins abîmé ou sali. Des plaques latérales (58) sont disposées sur le plan (85) à l'arrière du magasin et servent à la fois de paroi de butée des cartes et d'autre part de moyens de retenue d'un organe pressoir (59). Ce dernier est agencé avec un axe (6O) introduit dans des ouvertures (61) formées à l'.arrière des parois (45)(46). Cet organe presseur vient ainsi en appui sur les cartes.

Selon une autre disposition de l'invention, on a prévu à partir du magasin de stockage (MS) sur l'un des côtés latéraux, un lecteur optique (86) susceptible de lire le code barre établi sur chacune des cartes à jouer. De manière avantageuse, le lecteur optique se trouve dans une position sensiblement avancée par rapport au code barre de la carte lorsque celle-ci est simplement au repos dans le magasin de stockage. C'est seulement lorsque la carte adjacente au tapis sera entraînée par celui-ci qu'elle défilera devant le lecteur optique autorisant ainsi son identification. Le lecteur est positionné sur une plaquette avec tous les composants électriques et électroniques appropriés, ladite plaquette étant solidarisée à l'ossature. On a prévu également, à titre accessoire, un balai (62) de nettoyage du tapis situé en position transversale arrière et maintenu de toute manière appropriée par rapport à l'ossature (45)(46)..

Selon une autre disposition éventuelle de l'invention, il est prévu à la sortie du magasin de stockage, un mécanisme susceptible de recevoir les cartes à jouer au fur et à mesure qu'elles se présentent une à une et de les adresser dans l'une des goulottes de distribution dans la cassettte selon un choix préétabli. Ce choix est effectué après avoir comparé le code barre de la carte identifiée par le lecteur optique et l'indication d'adresse mise en mémoire de la carte donne. Les liaisons électriques et/ou électroniques ainsi que les composants utilisés sont connus de l'homme du métier et il n'y est pas fait référence dans le détail.

Le mécani me de distribution des cartes à la sortie du magasin et adjac nt au tapis convoyeur comprend en fait un volet (63) articulé avec une capacité de débattement angulaire limitée à l'espace défini entre les accès aux goulottes supérieure et inférieure. Plus particulièrement, en se référant aux figures 5, 6, 7, et 8, le volet précité comprend des plaques (64)(65) superposées et convergeapt l'une vers l'autre vers l'avant sans se toucher toutefois de manière à permettre le passage des cartes au fur et à mesure de leur avancement. Le volet ainsi défini est fixé sur des flasques latéraux (66)(67) formant bras venant par exemple en prolongement de l'ossature (44) et plus précisément de ses flasques latéraux (45)(46).

Les flasques (66)(67)sont articulés pivotant sur l'arbre ou axe d'entraînement de la bobine. (48) du tapis (47).Un ressort de rappel (87) est associé à l'un des flasques (66) et à l'axe d'entraînement de la bobine (48) pour maintenir en position ledit volet. Par ailleurs et selon une disposition particulièrement importante, les plaques (64)(65) constituant le volet sont aménagées dans leur partie centrale avec une découpe (64^{1 -} 65¹) autorisant le passage de galets d'entraînement (68-69) venant sensiblement en tangence entre eux et entre lesquels est engagé la carte à jouer. Le galet supérieur (68) est monté sur un axe (70) de rotation engagé dans des ouvertures formées sur des languettes (71) prolongeant les flasques latéraux (66)(67). Ce premier galet (68) pénètre dans l'espace intérieur formé entre les plaques (64)(65) du volet (63) sans cependant atteindre le plan de la plaque inférieure (64). Par ailleurs, le second galet (69) est monté sur un·axe --d72) de grande longueur traversant les flasques (66)(67), ledit galet se situant sous la plaque inférieure (64) mais en débordant légèrement de celle-ci à sa partie supérieure. Une courroie (74) d'entraînement est associée à l'axe de rotation.du galet (69) et l'axe de la bobine d'entraînement du tapis. Des ressorts de liaison (73) sont disposés de part et d'autre et relient les axes (70) et (72) entre eux de manière à conserver une tension constante entre les galets. Par ailleurs, lorsque la carte pénètre entre les deux galets sous l'effet de poussée dû à la face d'entraînement du tapis, le galet (68) s'écarte légèrement du galet (69) à l'encontre des moyens élastiques de rappel (73). La position des galets (68)(69) est relativmeent. proche du magasin. Ainsi toute carte à jouer sortante et adressée par le tapis est encore en contact avec ledit magasin en étant maintenue par la paroi transversale (57) de celui-ci, lorsque la partie avant de la carte s'engage entre les galets (68)(69). La mise en rotation des galets (68)(69) est ainsi assurée par le mouvement d'avance de la carte sortant du magasin transmis par la bobine d'entraînement du tapis et la transmission par courroie (74). Pour obtenir une plus grande rapidité d'éjection des cartes, on a prévu un mécanisme complémentaire associé à la rotation des galets (68-69) permettant une évacuation à plus grande vitesse et immédiate des cartes à jouer. En se rapportant à la figure 8, on a prévu sur l'axe (72) du galet (69) une portée (89) contre laquelle vient en appui, à rotation libre, le galet (69) maintenu en position par un ressort de compression (76). De l'autre côté du galet est disposé entre la gorge (75) de réception de la courroie d'entraînement et ledit galet un ressort (77) enroulé en spires dont- une extrémité (77-1) est attachée à un plot fixe (78) en forme de bague disposée autour de l'axe (72) et à son autre extrémité fixée sur une bague tournante (79) solidaire de l'axe de rotation, et ainsi associé au mouvement de rotation du galet (69). Selon cette disposition, on comprend que la rotation du galet (69) provoque le bandage du ressort. Ce n'est que lorsque la carte à jouer a échappé à la plaque avant transversale de retenue du magasin, que le galet (69) devient lui-même libre ; dans ces conditions par l'effet de détente du ressort (77) en sens inverse, la carte à jouer est évacuée à une vitesse très supérieure à celle initiale d'engagement libérant ainsi avec une très grande rapidité le tapis, la carte pénétrant dans l'une des goulottes d'évacuation.

Pour compléter le mécanisme, le volet de distribution ainsi conçu est orientable pour permettre l'évacuation des cartes à jouer une à une. A cet effet est prévu du côté opposé au mécanisme d'entraînement et de rotation du tapis du magasin de stockage, un dispositif électro-magnétique. En se référant maintenant aux figures 6 et 7, ce mécanisme comprend deux électro-aimants (80)(81) montés éh opposition. Ces --électro-aimants sont étroitement associés au dispositif lecteur de carte, à la mémoire centrale des donnes, ceci par un cablage bien connu de l'homme de l'art.

La particularité réside dans le fait que les noyaux (82) (83) desdits électro-aimants sont associés à une biellette (84) dont l'extrémité avant est taillée dans une forme en fourchette (84-1) s'engageant alors autour de l'axe (72) du galet (69).. La biellette (84) est fixée dans des formes en chape réalisées aux extrémités desdits noyaux en étant maintenue par des axes de liaison. Chacun des électro-aimants possède deux positions selon le degré d'engagement ou de sortie de leurs noyaux. On comprend ainsi que la combinaison des positions des deux électro-aimants offre ainsi quatre possibilités d'orientation correspondant à chacune des goulottes de distribution des cartes. Ainsi donc, grâce à ce mécanisme, on obtient une parfaite adaptation du volet immédiatement après lecture de la carte à jouer. Selon les essais effectués, l'appareil permet de traiter et distribuer un lot de 52 cartes en trente secondes environ ce qui constitue une performance technique très supérieure à celles obtenues par les appareils donnés selon l'art antérieur.

Par ailleurs et selon une disposition annexe, il y a lieu de souligner que les goulottes présentent un profil intérieur incliné provoquant ainsi-un léger déport angulaire de la carte suite au contact en butée de la carte celle-ci étant acheminée par gravité dans le compartiment de la cassette.

Les avantages ressortent bien de l'invention. On souligne l'extrême rapidité de sélection d'un jeu de cartes, dû notamment à l'évacuation rapide et accélérée des cartes à -la sortie du magasin. L'utilisation des cassettes est également particulièrement appropriée et pratique. Dans le cas de simulation de tournois ou autres, les joueurs peuvent être ainsi assurés du caractère exact de la distribution. On peut ainsi utiliser plusieurs cassettes remplies préalablement et inviolables.

On a décrit certaines mises en forme du mécanisme à titre d'exemple. On peut bien entendu prévoir certains aménagements complémentaires.

L'invention ne se limite aucunement à celui de ses modes d'application non plus qu'à ceux des modes de réalisation de ses diverses parties ayant plus spécialement été indiquées ; elle en embrasse au contraire toutes les variantes.

## Revendications

-1- Appareil perfectionné et ses moyens de mise en oeuvre pour la distribution de cartes à jouer et/ou de cartes accessoires d'un jeu de société, l'appareil étant du type comprenant un magasin de stockage de cartes, un lecteur de cartes, lesdites cartes étant agencées avec un code d'identification, un moyen d'en- trainement des cartes sous forme de tapis pour les disposer dans un réceptacle compartimenté, une carte-programme comprenant une ou plusieurs donnes enregistrées et des moyens permettant après comparaison l'identification de la carte à jouer et la carte programme, l'affectation de ladite carte dans le réceptacle ; lesdits moyens étant du type comprenant des volets articulés commandés en position par un dispositif d'électro-aimants, ledit appareil étant caractérisé en ce qu'il comprend dans le magasin de stockage des cartes (MS) un lecteur optique (86) de cartes, ledit magasin étant disposé au dessus d'un ensemble d'entraine- ment des cartes constitué par un tapis roulant (47), lesdites cartes étant évacuées une à une après lecture optique vers un mécanisme (63) de distribution des cartes disposées selon une orientation préétablie, en fonction de l'identification de la carte, et vérification de son affectation donnée par la carte programme, pour venir en correspondance par articulation avec un ensemble de. goulottes (18-19-20-21) de distribution des cartes profilées autorisant le rangement des cartes dans une cassette réceptacle (CR) compartimentée disposée dans la partie inférieure avant de l'appareil ; ledit mécanisme de distribution des cartes à la sortie du magasin de stockage étant agencé pour permettre une évacuation accélérée de la carte à la sortie du magasin de stockage.

-2- Appareil perfectionné selon la revendication 1 caractérisé en ce qu'il comprend une ossature principale portante (1) avec notamment deux flasques latéraux (2-3) de grande longueur et de hauteur progressive, ladite ossature étant agencée intérieurement pour permettre le positionnement d'une ossature (44) supportant d'une part le magasin de stockage MS, le lecteur de cartes (86), le tapis d'entrainement (47) des cartes à jouer avec les moyens de commande appropriés, et d'autre part, le mécanisme de distribution des cartes à la sortie du magasin ; ladite ossature principale (1) autorisant le positionnement d'un groupe de goulottes de distribution des cartes à jouer une à une, adjacente au mécanisme de distribution et d'affectation des cartes, lesdites goulottes (18, 19, 20, 21) débouchant dans une cassette réceptacle compartimentée verrouillée en position dans l'appareil ; ladite ossature principale étant agencée pour recevoir la carte-programme ainsi que tous les moyens et composants électronique pour le bon fonctionnement de l'appareil.

-3- Appareil selon la revendication 2 caractérisé en ce que la cassette réceptacle (CR) comprend 4 compartiments pour la réception des cartes des différents joueurs, ladite cassette étant agencée en outre dans sa partie avant avec une ouverture (33.4 -34.4) autorisant l'insertion d'un moyen de verrouillage (37) escamotable lors du positionnement par coulissement de la cassette à l'intérieur de l'appareil ; ladite cassette comprenant en outre une nervure longitudinale (88) médiane profilée avec des évidements opposés (31-32) susceptibles de constituer une zone de verrouillage des moyens associés au couvercle (35) de recouvrement de la cassette, lesdits moyens ayant une capacité élastique de déformation pour s'engager dans lesdits évidements ; ledit couvercle (35) assurant par son introduction dans l'appareil autour de la cassette le déverrouillage de celle-ci ; ladite cassette étant introduite dans la partie inférieure formant glissière (30) de l'appareil.

-4- Appareil selon la revendication 3 caractérisé en ce que la cassette (CR) est agencée à ses extrémités transversales avec des bordures de renforcement (33-34) comprenant trois zones distinctes (33.1 - 33.2 - 33.3) (34.1 - 34.2 - 34.3), une ouverture oblongue (33.4 - 34.4) étant réalisée dans la bordure centrale tandis que les autres bordures d'extrémités présentent un profil arrondi pour permettre l'insertion du couvercle.

-5- Appareil selon les revendications 2, 3, 4 ensemble caractérisé en ce que dans l'ossature (1) portante on dispose des entretoises transversales (28 -29), l'entretoise (29) constituant un élément support d'un doigt (37) escamotable soumis à l'action d'un moyen élastique (38) ; ledit doigt présentant un profil penté formant came susceptible de coopérer avec le profil complémentaire formé sur la bordure transversale (33.2 - 34.2) de la cassette lors du verrouillage de la cassette, ledit doigt (37) pénétrant dans l'ouverture (33.4 - 34.4) ; ledit doigt (37) étant escamoté par le contact du couvercle de recouvrement de la cassette.

-6- Appareil selon la revendication 2 caractérisé en ce que les goulottes de distribution des cartes sont disposées en superposition deux à deux, sont de longueur différente et disposées en inclinaison différente pour autoriser la distribution de cartes dans chaque compartiment de la cassette réceptacle (CR) ; les goulottes étant disposées dans la largeur de l'appareil avec une zone commune superposée (z) située dans la zone médiane longitudinale de l'appareil lesdites goulottes se prolongeant par alternance vers chaque côté de l'appareil ; l'une des bordures de chaque goulotte étant droite le long du flasque latéral de l'ossature de l'appareil ; l'autre bordure étant à plan incliné définissant une réduction de la largeur des goulottes en partie arrière pour correspondre sensiblement à la largeur des compartiments de la cassette réceptacle.

-7- Appareil selon la revendication 2 caractérisé en ce que le magasin de stockage (MS) des cartes à jouer est disposé au- dessus du tapis d'entrainement (47) des cartes à jouer et est défini par deux parois latérales (45-46) de l'ossature intérieure (44), d'une paroi transversale avant (57) verticale par rapport au plan du tapis et laissant un intervalle de passage d'une carte ; la partie arrière du magasin étant agencée avec un plan d'appui (85) situé dans un plan sensiblement plus haut que le brin supérieur du tapis, des plaques latérales intermédiaires (58) étant disposées sur ledit plan d'appui, cette disposition permettant le positionnement des cartes de sorte que seule la partie avant de chaque carte soit en contact avec le tapis en position repos ; la partie arrière du magasin étant en outre agencée pour recevoir à articulation un organe pressur (60) de cartes.

-8- Appareil selon la revendication 2 caractérisé en ce que le lecteur optique (86) de cartes à jouer est disposé à l'avant du magasin de stockage dans une position sensiblement avancée par rapport au code barre de la carte lorsque celle-ci est en position repos dans le magasin de stockage.

-9- Appareil selon la revendication 2 caractérisé en ce que le mécanisme de distribution et d'affectation des cartes à jouer dans les goulottes de distribution à la sortie du magasin de stockage, est adjacent au tapis convoyeur et comprend un volet (63) articulé avec une capacité de débattement angulaire limité à l'espace défini entre les accès aux goulottes supérieure et inférieure ; ledit volet étant commandé en position selon 4 possibilités par un groupe de deux électro-aimants (80-81) montés en combinaison et associé à une biellette (84) de commande assujettie à l'axe d'articulation du volet (69) ; ledit mécanisme étant solidarisé à l'ossature (44) par des moyens (66-67) appropriés avec une capacité de débattement angulaire par rapport à l'axe de la bobine d'entrainement (48) du tapis.

-10- Appareil selon la revendication 9 caractérisé en ce que le volet (63) est agencé avec deux plaques (64-65) superposées et convergeant l'une vers l'autre vers l'avant en laissant un passage pour le défilement des cartes ; lesdites plaques étant aménagées dans leur partie centrale avec une découpe (64.1 -65.1) autorisant le passage de galets d'entrainement (68-69) venant sensiblement tangenter entre eux et entre lesquels est engagée la carte à jouer à distribuer ; le galet supérieur étant disposé avec une certaine capacité de débattement élastique par rapport au galet (69) ; le galet (69) étant associé à l'axe de la bobine d'entrainement du tapis par une courroie de transmission (74).

-11- Appareil selon la revendication 9 caractérisé en ce que la position des galets (68-69) sur le volet est établie de sorte que toute carte à jouer sortante et adressée sur le tapis est encore en contact et est retenue par la paroi du magasin de stockage lorsque ladite carte s'engage entre lesdits galets (68-69).

-12- Appareil selon les revendications 9 et 11 ensemble caractérisé en ce qu'un mécanisme complémentaire est associé à la rotation des galets (68-69) pour permettre l'évacuation accélérée à plus grande .vitesse des cartes à jouer lorsque celles-ci échappent au magasin de stockage ledit mécanisme étant disposé sur l'axe (2) du galet (69) et comprenant notamment un ressort (77) enroulé en spires autour dudit axe et dont l'une des extrémités (77.1) est solidaire à une partie fixe (78) et l'autre extrémité associé à une bague tournante (79) solidaire dudit axe (72) ; la rotation de l'axe (72) associé au mouvement des galets (69-68) provoquant la mise en tension dudit ressort (77).

-13- Appareil selon la revendication selon la revendication ₉ caractérisé en ce que les électro-aimants (80-81) étroitement associés au lecteur'de cartes et à la mémoire centrale des donnes enregistrées, sont accouplés l'un à l'autre à une biellette (84) dont l'extrémité en forme de fourchette (84.1) s'engage autour de l'axe (72) du galet (69) ; chacun de ces électro-aimants comprenant deux positions, et l'ensemble quatre positions selon le degré d'engagement ou de sortie de leurs organes respectifs.
